# EUROPÄISCHE PATENTSCHRIFT

(11) **EP 4 595 804 B1**
(45) Veröffentlichungstag und Bekanntmachung des Hinweises auf die Patenterteilung: **29.10.2025**
(21) Anmeldenummer: 24155285.0
(22) Anmeldetag: 01.02.2024
(51) Int. Cl.: A45B 25/14

(54) **SPREIZMECHANISMUS FÜR EINE AUFSPANNBARE VORRICHTUNG SOWIE AUFSPANNBARE VORRICHTUNG**
EXPANDING MECHANISM FOR A TENSIONABLE DEVICE AND TENSIONABLE DEVICE
MÉCANISME D'ÉCARTEMENT POUR DISPOSITIF POUVANT ÊTRE TENDU ET DISPOSITIF POUVANT ÊTRE TENDU

(43) Veröffentlichungstag der Anmeldung: 06.08.2025
(73) Patentinhaber: NerTes GmbH Mobile Ständertechnik, 24983 Handewitt (DE)
(72) Erfinder: NERGER, Jürgen Heinrich Benno, 24983 Handewitt (DE); TESKE, Heiko, 24960 Glücksburg (DE)
(74) Vertreter: Seemann & Partner Patentanwälte mbB

(56) Entgegenhaltungen:
- EP-B1- 3 070 198
- DE-A1- 102008 052 049
- DE-U1- 29 801 962
- DE-U1- 8 517 737
- US-B1- 6 173 721

## Beschreibung

Die Erfindung betrifft einen Spreizmechanismus für eine aufspannbare Vorrichtung, wie einen Standschirm oder eine Wäschespinne, sowie eine aufspannbare Vorrichtung

Wäschespinnen und Standschirme, sowohl in der Form von Mittelmastschirmen als auch von Seitenarmschirmen, haben sehr ähnliche aufspannbare Tragevorrichtungen. Besonders ähnlich sind sich Mittelmastschirm und Wäschespinnen, die jeweils eine Mehrzahl von Tragarmen haben, welche zentral an einer Haltevorrichtung am zentralen Mast oder Standrohr angelenkt sind, sowie eine gleich große Anzahl von Stützstreben, die an den Tragarmen angelenkt sind und zur Mitte hin an einer weiteren Haltevorrichtung am zentralen Standrohr angelenkt sind. Die Tragarme tragen im Falle der Standschirme einen Schirmbezug aus Stoff oder einem anderen flexiblen flächigen Material und im Falle der Wäschespinnen die Wäscheleinen.

Die Konfiguration der Tragarme und Stützstreben unterscheidet sich zwischen den Standschirmen und den Wäschespinnen darin, dass bei den Standschirmen die Tragarme meistens oben am Standrohr an einer auch "Krone" genannten Haltevorrichtung angeschlagen sind, die am oberen Ende des Standrohrs fixiert ist, und die Stützstreben an der zweiten Haltevorrichtung darunter angeschlagen sind, welche am Standrohr vertikal verfahrbar ist. Diese wird auch Laufring oder Gleithülse genannt. Im Gegensatz dazu sind bei Wäschespinnen die Stützstreben üblicherweise an der oberen, fixen Haltevorrichtung angeschlagen und die Tragarme an der unteren, vertikal verfahrbaren Haltevorrichtung.

In beiden Fällen wird die aufspannbare Tragevorrichtung aufgespannt, indem die untere Haltevorrichtung nach oben gedrückt wird, wodurch der Abstand zwischen den beiden Haltevorrichtungen verkleinert wird und die Tragarme in eine ausgebreitete Position verfahren werden. Dabei sind die Tragarme bei den Sonnenschirmen nach unten geneigt, bei den Wäschespinnen nach oben.

Bei Seitenarmschirmen ist das Prinzip sehr ähnlich. Die Haltevorrichtungen sind allerdings nicht direkt am Standrohr angebracht. Stattdessen zweigt vom Standrohr ein Seitenarm ab, oder es wird ein gebogenes Standrohr verwendet, von dessen Spitze eine seitliche Mechanik ausgeht, mit der die zwei Haltevorrichtungen in ihrem Abstand zueinander verändert werden können.

Schließlich gibt es am Markt auch Kombinationen aus Standschirmen und Wäschespinnen, bei denen der Schirm oberhalb der Wäscheleinen angebracht ist und beide Teile mit einer Mechanik aufgespannt werden, wie beispielsweise aus DE 10 2008 052 049 A1 oder aus EP 3 070 198 B1 bekannt.

Für Wäschespinnen und Standschirme sind verschiedene Spreizmechanismen in Gebrauch und bekannt. Während bei Handregenschirmen und kleinen Sonnenschirmen die axial verschiebbare Gleithülse händisch bis zu einer Arretiervorrichtung verschoben werden, werden für Wäschespinnen oder größere Standschirme beispielsweise Handzugseile oder kurbelbetriebene Seile verwendet.

Ebenso gibt es elektrische Antriebe oder Flaschenzüge. Diese werden beispielsweise in Wäschespinnen verwendet, bei denen das Ende des Flaschenzugseils aus dem Standrohr herausgeführt ist, in dem der Flaschenzug angeordnet ist, und es wird eine große Länge des Flaschenzugseils herausgezogen, um unter einer entsprechenden Vervielfältigung der aufzuwendenden Kraft die untere Haltevorrichtung, die mit einem beweglichen Rollenhalter des Flaschenzugs verbunden ist, um einen kleineren Betrag am Standrohr hoch zu schieben und so das Traggestell der Wäschespinne aufzuspannen. Dies ist häufig verbunden mit einer Rückholeinrichtung für das lange Ende des Flaschenzugseils, welches in das Standrohr zurückgezogen wird, sobald das lange Flaschenzugseil losgelassen wird.

Besonders am Ende des Aufspannvorgangs wird ein starker seitlicher Zug auf das Standrohr der Wäschespinne ausgeübt, sodass eine gute Verankerung im Boden oder ein sehr stabiler Ständer notwendig ist, damit die Wäschespinne nicht umkippt. Ähnlich verhält es sich bei flaschenzugbetriebenen Standschirmen.

Ferner ist aus DE 85 17 737 U1 ein Standschirm bekannt mit einem Standrohr, an dessen oberen Ende Dachstangen, die eine Schirmhaut tragen, über eine Haltekrone angelenkt sind, mit einerseits an den Dachstangen angelenkten Spreizstreben, die andererseits an einem das Standrohr umschließenden, höhenverstellbaren Strebenring angelenkt sind. Die Haltekrone und der Strebenring sind an der Außenseite des Standrohrs flaschenzugartig durch ein Seil verbunden, dessen erstes Ende an der Haltekrone und dessen zweites Ende lose an einem als Sperrklinke ausgebildeten Arretierhebel für den Strebenring befestigt ist. Der Standschirm wird über den flaschenzugartigen Seilzug gespannt und durch die Sperrklinke arretiert. Die Arretierung ist durch Ziehen des Endes der losen Seilschlaufe wieder lösbar.

Gegenüber den bekannten Spreizmechanismen und aufspannbaren Vorrichtungen ist es Aufgabe der vorliegenden Erfindung, einen Spreizmechanismus und eine aufspannbare Vorrichtung anzugeben, mit denen mit wenig körperlichem Aufwand das Traggerüst aufgespannt werden kann.

Diese Aufgabe wird durch einen Spreizmechanismus für eine aufspannbare Vorrichtung, welche ein Standrohr und ein aufspannbares Traggerüst mit mehreren sternförmig auseinander strebenden Paaren von Tragarmen und an den Tragarmen angelenkten Stützstreben umfasst, wobei die Tragarme an einer ersten Mittelhalterung angelenkt sind und die Stützstreben an einer zweiten Mittelhalterung angelenkt sind und der Spreizmechanismus ausgebildet ist, das Traggerüst durch eine Verringerung oder Vergrößerung des Abstands zwischen der ersten Mittelhalterung und der zweiten Mittelhalterung aufzuspannen oder zu schließen, gelöst, das dadurch weitergebildet ist, dass der Spreizmechanismus einen Betätigungsmechanismus und einen Flaschenzug mit einem Flaschenzugseil, einem fest angebrachten ersten Rollenhalter und einem beweglichen zweiten Rollenhalter mit jeweils einer oder mehreren Rollen, über die das Flaschenzugseil geführt ist, umfasst, wobei der Betätigungsmechanismus mit dem beweglichen zweiten Rollenhalter des Flaschenzugs so verbunden ist, dass eine Betätigung des Betätigungsmechanismus eine Auslenkung des beweglichen zweiten Rollenhalters bewirkt, und ein schnelles Ende des Flaschenzugseils mit der ersten Mittelhalterung oder der zweiten Mittelhalterung so verbunden ist, dass es bei Betätigung des Betätigungsmechanismus verschiebend auf die Mittelhalterung einwirkt, mit der es verbunden ist, um den Abstand der Mittelhalterungen zueinander zu verändern, wobei der Flaschenzug im Inneren des Standrohrs angeordnet ist.

Die Erfindung beruht auf der Grundidee, einen Flaschenzug in umgekehrter Richtung als üblich zum Spreizen des Traggerüsts zu verwenden. Das schnelle Ende des Flaschenzugs, also das Ende des Flaschenzugseils, das sich schnell und über eine große Strecke bewegt, wird nun nicht mehr zum Betätigen des Flaschenzugs verwendet, sondern wird mit einer beweglichen Mittelhalterung, also der Gleithülse, verbunden, während das langsame Ende des Flaschenzugs, also ein beweglicher Rollenhalter des Flaschenzugs, mit einer größeren Kraft und einer kleineren Auslenkung beaufschlagt wird. Dies ist kontraintuitiv, weil die am Flaschenzug aufzuwendende Kraft größer ist als die Kraft, die zum Aufspannen des Traggerüsts selbst benötigt wird. Dies wird kompensiert durch den Betätigungsmechanismus, der mit dem beweglichen zweiten Rollenhalter verbunden ist. Dieser Betätigungsmechanismus ist vorzugsweise ausgebildet, bei kleiner Auslenkung eine große Kraft auszuüben.

Das Übersetzungsverhältnis eines Flaschenzugs wird durch die Anzahl der zwischen den beiden Rollenhaltern verlaufenden Seilabschnitte des Flaschenzugseils definiert und beträgt in Ausführungsformen zwischen 2:1 und 10:1, vorzugsweise zwischen 4:1 und 8:1. Dies umfasst sowohl geradzahlige als auch ungeradzahlige Übersetzungsverhältnisse.

Vorteilhafterweise umfasst der Spreizmechanismus eine Kraftunterstützungseinrichtung, welche ausgebildet ist, dauerhaft eine Kraft auf den beweglichen zweiten Rollenhalter des Flaschenzugs auszuüben, die in die Richtung eines Aufspannens des Traggerüsts gerichtet ist. Diese unterstützende Kraft muss dann nicht mehr mittels des Betätigungsmechanismus aufgewendet werden und erleichtert so das Aufspannen des Traggerüsts. Die von der Unterstützungseinrichtung aufgewendete unterstützende Kraft sollte vorzugsweise so bemessen sein, dass sie das Aufspannen unterstützt, das Abspannen aber nicht verhindert, das typischerweise von der Schwerkraft unterstützt wird.

In Ausführungsformen ist die Kraftunterstützungseinrichtung als Federeinrichtung mit einer Feder oder einer Kombination von Federn, insbesondere Spiralfeder, Gasdruckfeder und/oder Gaszugfeder, und/oder als Gewicht, ausgebildet. Diese lassen sich im Standrohr der Vorrichtung unterbringen. Eine Spiralfeder kann als Zugfeder oder als Druckfeder eingesetzt werden, wobei die Auslenkung bei einer Zugfeder eine Dehnung und bei einer Druckfeder eine Kompression der Feder bedeutet.

Während bei einem Gewicht als Kraftunterstützungseinrichtung eine positionsunabhängige konstante Kraft zur Verfügung gestellt wird, hängt die von einer Feder bereitgestellte Kraft von deren Auslenkung ab. Je stärker eine Feder ausgelenkt, also gedehnt oder komprimiert wird, desto größer wird die von der Feder ausgeübte Rückstellkraft. Da eine Feder als Kraftunterstützungseinrichtung sich unabhängig davon, ob sie als Zugfeder oder als Druckfeder eingesetzt wird, bei der Unterstützung des Aufspannens des Traggerüsts der Vorrichtung entspannt und beim Abspannen wieder spannt, ist die unterstützende Kraft zum Ende des Aufspannvorgangs kleiner als zum Anfang. Gleichzeitig darf die Federkraft in der Nähe der abgespannten Endposition, also dort, wo sie ihr Maximum erreicht, nicht so groß sein, dass das Zuklappen des Traggerüsts behindert wird.

In diesem Zusammenhang ist bei Verwendung einer Feder oder Kombination von Federn als Kraftunterstützungseinrichtung in Ausführungsformen vorgesehen, dass eine Federkennlinie der Federeinrichtung linear oder degressiv oder progressiv ist. Unter einer degressiven Kennlinie wird eine Federkennlinie verstanden, die mit steigender Auslenkung weniger als linear steigt. Mit anderen Worten beschreibt eine degressive Federkennlinie eine Feder, die mit jeweils steigender Last weicher wird, mit sinkender Last härter. Dies bedeutet, dass die Unterstützung auch bei sinkender Auslenkung, also sinkender Last, noch vergleichsweise groß bleibt, um den Aufspannvorgang weiter unterstützen zu können. Vorzugsweise sollte die Feder auch in der aufgespannten Position des Traggerüsts noch eine ausreichende Auslenkung aufweisen. Dies stellt auch in dem entspannteren der beiden Endzustände eine ausreichende Rückstellkraft sicher. Eine progressive Federkennlinie beschreibt demgegenüber eine Feder, die mit jeweils steigender Last härter wird und mit sinkender Last weicher. In weiteren Ausführungsformen ist die Federeinrichtung in Kombination mit einem Gewicht vorgesehen.

In Ausführungsformen ist der Betätigungsmechanismus zugfest mit dem beweglichen zweiten Rollenhalter des Flaschenzugs verbunden. Dies erfolgt in Ausführungsformen dadurch, dass der Betätigungsmechanismus über ein Zugseil, eine Zugkette oder über eine starre Zug-Druckstange mit dem beweglichen zweiten Rollenhalter des Flaschenzugs verbunden ist. Letztere Ausführungsform mit der starren Zug-Druckstange hat die zusätzliche Funktion, dass zur Unterstützung des Abspannens auch über den Betätigungsmechanismus eine Kraft auf den Flaschenzug ausgeübt werden kann.

In Ausführungsformen ist der Betätigungsmechanismus als Hebel, elektrische Winde, als Handzugseil, als Handkurbel, Fußpedal oder Handhebel für ein Zugseil, oder als Handhebel für eine starre Zug-Druckstange ausgebildet. Je nach Ausführung des Betätigungsmechanismus kann das Übersetzungsverhältnis des Flaschenzugs passend zu der mittels des Betätigungsmechanismus aufwendbaren Kraft gewählt werden. So ist mittels eines Handzugseils eine vergleichsweise geringe Kraftaufwendung möglich, was durch ein geringes Übersetzungsverhältnis aufgefangen werden kann. Eine Handkurbel, ein Fußpedal oder ein Handhebel lassen, bei entsprechend langen Hebelarm oder Kurbelarm, eine deutlich größere Kraftentfaltung zu, sodass auch das Übersetzungsverhältnis des Flaschenzugs entsprechend größer gewählt werden kann.

Ferner kann eine Arretiervorrichtung für den Betätigungsmechanismus umfasst sein oder der Betätigungsmechanismus selbstarretierend sein. Alternativ kann auch das Traggerüst selbst mit einer Arretiervorrichtung ausgebildet sein, die das Traggerüst im aufgespannten Zustand hält.

In einer Ausführungsform, in der der Betätigungsmechanismus selbstarretierend ist, weist der Hebel des Betätigungsmechanismus einen kurzen Hebelarm und einen langen Hebelarm auf, wobei der kurze Hebelarm an einem Ende mit dem beweglichen zweiten Rollenhalter des Flaschenzugs verbunden ist und an seinem anderen Ende gelenkig mit dem langen Hebelarm verbunden ist, wobei der lange Hebelarm in einem ersten Abstand von der Verbindung zum kurzen Hebelarm um eine horizontale Drehachse schwenkbar am Standrohr befestigt ist, wobei der erste Abstand und ein zweiter Abstand der horizontalen Drehachse vom Standrohr so gewählt sind, dass bei einem Öffnen des aufspannbaren Traggerüsts durch Verschwenken des langen Hebelarms aus einer nach unten weisenden Endposition in eine nach oben weisende Endposition das mit dem beweglichen zweiten Rollenhalter des Flaschenzugs verbundene Ende des kurzen Hebelarms einen Tiefpunkt durchläuft und bei Erreichen der nach oben weisenden Endposition des langen Hebelarms eine Endposition oberhalb des Tiefpunkts einnimmt.

Die Selbstarretierung beruht darauf, dass in der Endposition der zweite Rollenhalter des Flaschenzugs nicht an einem Tiefpunkt ist, sondern etwas darüber angeordnet ist. Es bedarf eines Kraftaufwandes, um ihn wieder nach unten, zum Tiefpunkt und darüber hinaus, zu bewegen, wodurch der Betätigungsmechanismus eine starke Neigung zum Verharren in der Endposition aufweist. Dies kann gegebenenfalls unterstützt werden durch einen Klemmmechanismus, mittels dessen der lange Hebelarm in seiner nach oben weisenden Endposition geklemmt und gegebenenfalls fixiert wird.

Die der Erfindung zugrunde liegende Aufgabe wird auch durch eine aufspannbare Vorrichtung mit einem Standrohr und einem aufspannbaren Traggerüst mit mehreren sternförmig auseinander strebenden Paaren von Tragarmen und an den Tragarmen angelenkten Stützstreben, wobei die Tragarme an einer ersten Mittelhalterung angelenkt sind und die Stützstreben an einer zweiten Mittelhalterung angelenkt sind, sowie einen Spreizmechanismus, der ausgebildet ist, das Traggerüst durch eine Verringerung oder Vergrößerung des Abstands zwischen der ersten Mittelhalterung und der zweiten Mittelhalterung aufzuspannen oder zu schließen, gelöst, bei der der Spreizmechanismus wie zuvor beschrieben erfindungsgemäß ausgebildet ist.

Die aufspannbare Vorrichtung verwirklicht damit die gleichen Vorteile, Eigenschaften und Merkmale wie der erfindungsgemäße Spreizmechanismus.

In Ausführungsformen ist die aufspannbare Vorrichtung als Standschirm, insbesondere Mittelmastschirm oder Seitenarmschirm, als Wäschespinne oder als Kombination aus Wäschespinne und Mittelmastschirm ausgebildet.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematische Darstellung eines Standschirms im geschlossenen und geöffneten Zustand,
- Fig. 2: eine schematische Darstellung einer Ausführungsform eines erfindungsgemäßen Spreizmechanismus,
- Fig. 3: schematische Darstellungen zweier Ausführungsformen erfindungsgemäßer Spreizmechanismen,
- Fig. 4: schematische Darstellungen von Ausführungsformen von Spreizmechanismen mit verschiedenen Betätigungsmechanismen und
- Fig. 5: schematische Darstellung einer Funktionsweise einer Ausführungsform eines Spreizmechanismus mit einem selbstarretierenden Betätigungsmechanismus.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine schematische Darstellung eines Standschirms als Beispiel einer aufspannbaren Vorrichtung 10 im geschlossenen und geöffneten Zustand. Der Standschirm verfügt über ein Standrohr 12, auch als Mast bezeichnet, der (nicht dargestellt) am Boden verankert geöffneten Zustand. Der Standschirm verfügt über ein Standrohr 12, auch als Mast bezeichnet, der (nicht dargestellt) am Boden verankert oder mit einem stabilen Standfuß aufgestellt werden kann. An seinem oberen Ende trägt der Standschirm ein Traggerüst 14 mit einer Mehrzahl von Tragarmen 16, die jeweils mit einer Stützstrebe 18 gelenkig verbunden sind. Die Tragarme 16, auf denen eine Schirmauflage 17 aufliegt, laufen zentral an einer ersten Mittelhalterung 20, auch Krone genannt, zusammen, wo sie gelenkig aufgehängt sind. Etwa in der Mitte der Tragarme 16 befinden sich gelenkige Verbindungen zu den Stützstreben 18, die von den Tragarmen 16 wiederum in Richtung Standrohr 12 verlaufen, wo sie an einer verschiebbaren zweiten Mittelhalterung 22 gelenkig angeschlagen sind, die auch als Gleithülse o. ä. bezeichnet wird.

Im links gezeigten zugeklappten Zustand hängen die Tragarme 16 von der ersten Mittelhalterung 20, die fest mit dem oberen Ende des Standrohrs 12 verbunden ist, im Wesentlichen senkrecht herab, ebenso wie die Stützstreben 18. Der Abstand zwischen der ersten Mittelhalterung 20 und der verschiebbaren zweiten Mittelhalterung 22 ist in diesem Zustand maximal. Im rechts gezeigten aufgespannten Zustand weisen die Tragarme 16 auseinander, behalten allerdings einen für Standschirme typischen gestreckten Winkel. Die Tragarme 16 werden von den Stützstreben 36 in der aufgeklappten Position gehalten. Dazu ist die zweite Mittelhalterung 22 aus ihrer unteren Position in eine obere Position um einen vertikalen Hub S2 verschoben worden.

In Fig. 1 ist im oberen Bereich des Standrohrs 12 außerdem noch ein Spreizmechanismus 30 mit einem Flaschenzug 32 gemäß der vorliegenden Erfindung dargestellt. Der Flaschenzug 32 umfasst einen fest aufgehängten ersten Rollenhalter 34 und darunter einen beweglichen zweiten Rollenhalter 36 mit jeweils einer Mehrzahl von Rollen 38. Über die Mehrzahl von Rollen 38 am ersten Rollenhalter 34 und dem zweiten Rollenhalter 36 verläuft, mehrfach gewunden, ein Flaschenzugseil 40, welches in Fig. 2 deutlich erkennbar ist. Das Flaschenzugseil 40 ist mit seinem schnellen Ende 42 mit der verschiebbaren zweiten Mittelhalterung 42 verbunden. Der Flaschenzug 32 ist so angelenkt, dass eine vertikale Verschiebung des beweglichen zweiten Rollenhalters 36 um einen Hub S1 umgesetzt wird in einen gegenläufigen Hub S2 des schnellen Endes 42 des Flaschenzugseils 40. In dem Ausführungsbeispiel der Fig. 1 ebenso wie den folgenden Ausführungsbeispielen ist das Übersetzungsverhältnis der Strecken S2 zu S1 als 8:1 gewählt. Das Übersetzungsverhältnis gilt umgekehrt auch für die zum Aufspannen des Traggerüsts 14 aufzuwendende Kraft, die somit verachtfacht wird.

Fig. 2 ist eine schematische Darstellung einer Ausführungsform eines erfindungsgemäßen Spreizmechanismus gemäß Fig. 1 in mehr Detail. Darin ist zu erkennen, dass der Flaschenzug 32 mit seinem oberen ersten Rollenhalter 34 an einer oberen Aufhängung 33 aufgehängt ist, während der untere zweite Rollenhalter 36 gegenüber dem ersten Rollenhalter 34 frei beweglich ist. Beide Rollenhalter 34, 36 halten jeweils vier Rollen 38 unterschiedlichen Umfangs, um die das Flaschenzugseil 40 in einer flaschenzugtypischen Art und Weise gewickelt ist. Die Anzahl der Abschnitte des Flaschenzugseils 40 zwischen dem ersten Rollenhalter 34 und dem zweiten Rollenhalter 36 beträgt acht und bestimmt das Übersetzungsverhältnis 8:1 des Flaschenzugs 32. Dazu ist das Flaschenzugseil 40 mit seinem einen Ende an einem oberen Anschlagpunkt 35 befestigt, der mit der Achse der untersten Rolle 38 des ersten Rollenhalters 34 zusammenfällt. Anschließend wird das Flaschenzugseil 40 jeweils viermal nach unten zu einer Rolle 38 des zweiten Rollenhalters 36 und wieder nach oben zu einer Rolle 38 des ersten Rollenhalters 34 geführt. Nach der letzten Führung des Flaschenzugseils 40 nach oben wird das Flaschenzugseil 34 in die obere Aufhängung 33 und dort über eine Umlenkrolle 39 nach außen und unten zur verschiebbaren zweiten Mittelhalterung 22 geführt.

Der untere zweite Rollenhalter 36 verfügt außerdem über einen unteren Anschlagpunkt 37, an dem eine Kraft angelegt wird, die von einer Betätigungseinrichtung des Spreizmechanismus angelegt werden kann. Wie ebenfalls in Fig. 2 angedeutet, bedeutet das Übersetzungsverhältnis 8:1 für den Flaschenzug 32, dass ein Hub S1 des zweiten Rollenhalters 36 in einen gegenläufigen Hub S2 der zweiten Mittelhalterung 22 umgesetzt wird. Der Hub S2 ist betragsmäßig das Achtfache des Hubs S1. Umgekehrt ist die Kraft F2 auf die zweite Mittelhalterung 42 nur ein Achtel der Kraft F1, die auf den zweiten Rollenhalter 36 ausgeübt wird.

Fig. 3 zeigt schematische Darstellungen zweier Ausführungsformen erfindungsgemäßer Spreizmechanismen, die beide unterschiedliche Kraftunterstützungseinrichtungen 90 aufweisen, die jeweils am unteren Anschlagpunkt 37 mit beweglichem zweiten Rollenhalter 36 des Flaschenzugs 32 verbunden, beispielsweise angehängt, sind. In der linken Darstellung der Fig. 3 handelt sich um eine Spiralfeder 92, die mit dem oberen Ende mit dem zweiten Rollenhalter 36 verbunden ist und mit ihrem unteren Ende an einem Spiralfederanschlag 93 am Standrohr 12 befestigt ist. In dieser Konfiguration handelt es sich bei der Spiralfeder 92 sich um eine Zugfeder.

In der rechten Bildhälfte von Fig. 3 ist eine Ausführungsform gezeigt, in der die Kraftunterstützungseinrichtung 90 ein Gewicht 94 ist, das an den unteren Anschlagpunkt 37 am zweiten Rollenhalter 36 angehängt ist. Das Gewicht 94 zieht den zweiten Rollenhalter 36 mit einer konstanten Gewichtskraft nach unten. Bei gegenüber den vorherigen Ausgangsbeispielen unverändertem Übersetzungsverhältnis von 8:1 liegt an der zweiten Mittelhalterung 22 ein Achtel der von dem Gewicht 94 ausgeübten Gewichtskraft an und steht zur Unterstützung des Aufklappen des Traggerüsts 14 zur Verfügung. Auch das Fußpedal 66 kann mit einer Arretiervorrichtung 80 versehen werden.

Im vierten Beispiel der Fig. 4 umfasst der Betätigungsmechanismus 50 einen Handhebel 68, an dem, etwa auf einem Drittel seiner Erstreckung von einem Gelenk am Standrohr 12 zum offenen Ende des Handhebels 68 das Zugseil 52 angeschlagen ist. Das in Fig. 4 nicht dargestellte Traggerüst 14 wird dadurch aufgespannt, dass der Handhebel 68 aus seiner nach unten weisenden Position, die in Fig. 4 dargestellt ist, in eine obere Position gebracht wird. Durch die Hebelwirkung wird die Bewegung des äußeren Endes des Handhebels 68 mit einem Übersetzungsverhältnis von ca. 3:1 auf den zweiten Rollenhalter 36 übertragen.

Fig. 4 zeigt mehrere schematische Darstellungen von Ausführungsformen von Spreizmechanismen mit verschiedenen Betätigungsmechanismen. In allen dargestellten Ausführungsformen ist eine Kraftunterstützungseinrichtung 90 in Form einer Spiralfeder 92 gemäß der linken Abbildung in Fig. 3 vorhanden.

Die Ausführungsformen der Fig. 4 unterscheiden sich in den Betätigungsmechanismen 50. In der von links nach rechts ersten Ausführungsform umfasst der Betätigungsmechanismus 50 eine Handkurbel 64, um die ein Zugseil 52 gewickelt wird. Je nach Länge des Kurbelarms der Handkurbel 64 lässt sich der Spreizmechanismus 30 mit angemessen geringem Aufwand zum Aufspannen des Traggerüsts 14 bedienen. Die Handkurbel 64 kann mit einer Arretierung ausgestattet und/oder selbsthemmend ausgebildet sein.

Die zweite Ausführungsform umfasst ein um eine Umlenkrolle 63 umgelenktes Handzugseil 62 sowie einen Haken 65, um das eine Schlaufe des Handzugseils 62 gelegt werden kann. Die Umlenkrolle 63 ermöglicht es, die Schlaufe des Handzugseils 62 mit einem günstigen Hebel von unten nach oben zu ziehen und somit unter einem günstigeren Angriffswinkel eine Kraft auf den zweiten Rollenhalter 36 auszuüben. Wenn die Umlenkrolle 63 bodennah angeordnet ist, wird selbst bei einem Ziehen zur Seite hin aufgrund des kurzen Hebelarms zum Boden nur ein kleines Kippmoment auf die Vorrichtung ausgeübt. Weil keine Kraftübersetzung auftritt, eignet sich diese Art des Betätigungsmechanismus 50 vor allem für kleinere Übersetzungsverhältnisse des Flaschenzugs 32. Zur Arretierung kann beispielsweise weiter oben am Standrohr 12 ein weiterer Haken 65 für die Schlaufe des Handzugseils 62 vorgesehen sein.

Die in der Mitte in Fig. 4 dargestellte Ausführungsform weist ein Fußpedal 66 auf, das an einem Anlenkpunkt 67 angelenkt fixiert ist. Etwa in der Mitte der Längserstreckung des Fußpedals 66 ist ein Zugseil 52 oder eine starre Zug-Druckstange 54 mit dem Fußpedal 66 verbunden, welche bei einem Niederdrücken des Fußpedals 66 den zweiten Rollenhalter 36 nach unten zieht. Durch die Hebelverhältnisse am Fußpedal 66 ergibt sich ein Übersetzungsverhältnis von 2:1, was in diesem Fall bedeutet, dass der Hubweg des offenen Endes des Fußpedals 66 bei der Übertragung auf den zweiten Rollenhalter 36 halbiert wird und die aufgewendete Kraft verdoppelt wird.

Das in Fig. 4 ganz rechts dargestellte Ausführungsbeispiel basiert ebenfalls auf der Verwendung eines Handhebels 70, der allerdings mit einem selbstarretierenden Mechanismus versehen ist. Dieser ist in Fig. 5 schematisch in seiner Funktion von einer geschlossenen Stellung (links) zu einer geöffneten und arretierten Stellung (rechts) dargestellt.

In diesem Ausführungsbeispiel umfasst der Handhebel 70 einen langen Hebelarm 74 mit einem Griff 75 sowie einen kurzen Hebelarm 72, der mit dem langen Hebelarm 74 gelenkig verbunden ist und eine Verbindung zwischen dem langen Hebelarm 74 und einer starren Zug-Druckstange 54 im Inneren des Standrohrs 12 darstellt, der den Hebelarm 70 mit dem unteren Anschlagpunkt 37 des zweiten Rollenhalters 36 bildet, wie er beispielsweise in Fig. 2 dargestellt ist. Ein Gelenk 73 bildet die Verbindung zwischen dem kurzen Hebelarm 72 und der Zug-Druckstange 54. Der lange Hebelarm 74 ist gegenüber dem Standrohr 12 um eine horizontale Gelenkachse 76 schwenkbar, die an einem seitlich außen am Standrohr 12 angebrachten Anschlagkörper 78 aufgehängt ist.

Links in Fig. 5 ist die Ausgangssituation für ein Aufspannen des in Fig. 5 nicht dargestellten Traggerüsts 14 gezeigt. Der lange Hebelarm 74 weist horizontal nach unten. Etwas oberhalb der horizontalen Drehachse 76 des langen Hebelarms 74 ist der kurze Hebelarm 72 angelenkt, der schräg nach unten in das Standrohr 12 hinein verläuft und über das Gelenk 73 mit der Zug-Druckstange 54 verbunden ist, welche sich in dieser Situation in ihrer obersten Position befindet. Dies entspricht der in Fig. 1 links gezeigten Situation, in der das Traggerüst 14 eingeklappt ist.

Zum Aufspannen wird der lange Hebelarm 74 nach oben verschwenkt, was in den drei folgenden Teilbildern der Fig. 5 abgebildet ist. Über die horizontale Drehachse 76 umgelenkt, bewegt sich das mit dem kurzen Hebelarm 72 verbundene Ende des langen Hebelarms 74 nach unten und nimmt über das Gelenk 73 die Zug-Druckstange 54 nach unten mit, zieht also den zweiten Rollenhalter 36 des Flaschenzugs 32 nach unten und spannt somit das Traggerüst 14 auf. Es ist ferner erkennbar, dass über die Verhältnisse der Längen der Teilstücke des langen Hebelarms 74, bezogen auf die horizontale Drehachse 76, ein vergleichsweise großes Übersetzungsverhältnis erreicht wird, sodass im Vergleich also mit wenig Kraftaufwand das Traggerüst 14 aufgespannt wird.

Die beiden rechten Teilabbildungen der Fig. 5 zeigen die Situation kurz vor und bei Erreichen der aufgespannten Endstellung. In der zweitletzten Abbildung (zweite von rechts) bilden der lange Hebelarm 74 und der kurze Hebelarm 72 eine Gerade. Das Gelenk 73 nimmt in dieser Konfiguration seinen tiefsten Punkt ein, d. h. das Traggerüst 14 ist maximal aufgespannt.

Bei einem weiteren Verschwenken des langen Hebelarms 74 nach oben bis in die Endstellung parallel zum Standrohr 12 knickt der kurze Hebelarm 72 wieder vom langen Hebelarm 74 ab, sodass das Gelenk 73 eine etwas höhere Position einnimmt als in seinem Tiefpunkt. Damit ist das Traggerüst 14 minimal entspannt, wobei in dieser Position die Spannung auf dem Traggerüst 14 lastet, die für den aufgespannten Betrieb des Traggerüsts 14 vorgesehen ist. Diese ist etwas geringer als die Spannung im Tiefpunkt des Gelenks 73. Dies bedeutet, dass zum Entspannen des Traggerüsts 14 und zum Verschwenken des langen Hebelarms 74 aus seiner nach oben weisenden Endposition nach unten eine Kraft aufgewendet werden muss, die größer ist als die Kraft, die in der Endposition auf den langen Hebelarm 74 beziehungsweise auf das Traggerüst 14 einwirkt. Anders ausgedrückt sind die Kraftverhältnisse demnach so, dass der lange Hebelarm 74 zwischen der an zweitletzter Stelle gezeigten Position und der rechts gezeigten Endposition in Richtung auf das Standrohr 12 hingezogen wird. Bis zu der Position, wo der kurze Hebelarm 72 und der lange Hebelarm 74 fluchten, muss also Kraft aufgewendet werden. Erst nachdem beim Abspannen das Gelenk 73 seinen Tiefpunkt überwunden hat, unterstützen die Kräfteverhältnisse das weitere Entspannen des Traggerüsts 14. Dies kann auch durch ein manuelles Betätigen des langen Hebelarms 74 nach unten unterstützt werden, da die starre Zug-Druckstange 54 die Aufwärtsbewegung des Gelenks 73 an den zweiten Rollenhalter 36 des Flaschenzugs 32 weitergibt.

Der Anschlagkörper 78 kann außerdem eine Klemmmulde für den langen Hebelarm 74 des Handhebels 70 aufweisen, die ferner unterstützend zur Arretierung des langen Hebelarms 74 wirkt.

Die in den Figuren 4 und 5 gezeigten Betätigungsmechanismen 50 sind teilweise bodennah angeordnet, was bedeutet, dass eine Person, die den Betätigungsmechanismus 50 bedient, dem sich öffnenden Traggerüst 14 nicht im Wege steht.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein, solange sie in den Schutzbereich der beigefügten Ansprüche fallen.

### Bezugszeichenliste

- 10: Aufspannbare Vorrichtung
- 12: Standrohr
- 14: Traggerüst
- 16: Tragarm
- 17: Schirmauflage
- 18: Stützstrebe
- 20: erste Mittelhalterung
- 22: zweite Mittelhalterung
- 30: Spreizmechanismus
- 32: Flaschenzug
- 33: obere Aufhängung
- 34: erster Rollenhalter
- 35: oberer Anschlagpunkt
- 36: zweiter Rollenhalter
- 37: unterer Anschlagpunkt
- 38: Rollen
- 39: Umlenkrolle
- 40: Flaschenzugseil
- 42: schnelles Ende des Flaschenzugseils
- 50: Betätigungsmechanismus
- 52: Zugseil
- 54: starre Zug-Druckstange
- 60: Hebel
- 62: Handzugseil
- 63: Umlenkrolle
- 64: Handkurbel
- 65: Haken
- 66: Fußpedal
- 67: Anlenkpunkt
- 68: Handhebel
- 70: Handhebel
- 72: kurzer Hebelarm
- 73: Gelenk
- 74: langer Hebelarm
- 75: Griff
- 76: horizontale Drehachse
- 78: Anschlagkörper
- 80: Arretiervorrichtung
- 90: Kraftunterstützungseinrichtung
- 92: Spiralfeder
- 93: Spiralfederanschlag
- 94: Gewicht

## Patentansprüche

1. Spreizmechanismus (30) für eine aufspannbare Vorrichtung (10), welche ein Standrohr (12) und ein aufspannbares Traggerüst (14) mit mehreren sternförmig auseinander strebenden Paaren von Tragarmen (16) und an den Tragarmen (16) angelenkten Stützstreben (18) umfasst, wobei die Tragarme (16) an einer ersten Mittelhalterung (20) angelenkt sind und die Stützstreben (18) an einer zweiten Mittelhalterung (22) angelenkt sind und der Spreizmechanismus (30) ausgebildet ist, das Traggerüst (14) durch eine Verringerung oder Vergrößerung des Abstands zwischen der ersten Mittelhalterung (20) und der zweiten Mittelhalterung (22) aufzuspannen oder zu schließen, **dadurch gekennzeichnet, dass** der Spreizmechanismus (30) einen Betätigungsmechanismus (50) und einen Flaschenzug (32) mit einem Flaschenzugseil (40), einem fest angebrachten ersten Rollenhalter (34) und einem beweglichen zweiten Rollenhalter (36) mit jeweils einer oder mehreren Rollen (38), über die das Flaschenzugseil (40) geführt ist, umfasst, **dadurch gekennzeichnet, dass** der Betätigungsmechanismus (50) mit dem beweglichen zweiten Rollenhalter (36) des Flaschenzugs (32) so verbunden ist, dass eine Betätigung des Betätigungsmechanismus (50) eine Auslenkung des beweglichen zweiten Rollenhalters (36) bewirkt, und ein schnelles Ende (42) des Flaschenzugseils mit der ersten Mittelhalterung (20) oder der zweiten Mittelhalterung (22) so verbunden ist, dass es bei Betätigung des Betätigungsmechanismus (50) verschiebend auf die Mittelhalterung (20, 22) einwirkt, mit der es verbunden ist, um den Abstand der Mittelhalterungen (20, 22) zueinander zu verändern, wobei der Flaschenzug (32) im Inneren des Standrohrs (12) angeordnet ist.

2. Spreizmechanismus (30) nach Anspruch 1, wobei der Flaschenzug (32) ein Übersetzungsverhältnis zwischen 2:1 und 10:1, insbesondere zwischen 4:1 und 8:1, beträgt.

3. Spreizmechanismus (30) nach einem der Ansprüche 1 bis 2, umfassend eine Kraftunterstützungseinrichtung (90), welche ausgebildet ist, dauerhaft eine Kraft auf den beweglichen zweiten Rollenhalter (36) des Flaschenzugs (32) auszuüben, die in die Richtung eines Aufspannens des Traggerüsts (14) gerichtet ist.

4. Spreizmechanismus (30) nach Anspruch 3, wobei die Kraftunterstützungseinrichtung (90) als Federeinrichtung mit einer Feder oder einer Kombination von Federn, insbesondere Spiralfeder (92), Gasdruckfeder und/oder Gaszugfeder, und/oder als Gewicht (94), ausgebildet ist.

5. Spreizmechanismus (30) nach Anspruch 4, wobei die Federeinrichtung eine lineare oder degressive oder progressive Federkennlinie aufweist.

6. Spreizmechanismus (30) nach einem der Ansprüche 1 bis 5, wobei der Betätigungsmechanismus (50) zugfest mit dem beweglichen zweiten Rollenhalter (36) des Flaschenzugs (32) verbunden ist.

7. Spreizmechanismus (30) nach Anspruch 6, wobei der Betätigungsmechanismus (50) über ein Zugseil (52), eine Zugkette oder über eine starre Zug-Druckstange (54) mit dem beweglichen zweiten Rollenhalter (36) des Flaschenzugs (32) verbunden ist.

8. Spreizmechanismus (30) nach einem der Ansprüche 1 bis 7, wobei der Betätigungsmechanismus (50) als Hebel (60), elektrische Winde, als Handzugseil (62), als Handkurbel (64), Fußpedal (66) oder Handhebel (68) für ein Zugseil (52), oder als Handhebel (70) für eine starre Zug-Druckstange (54) ausgebildet ist.

9. Spreizmechanismus (30) nach einem der Ansprüche 1 bis 8, wobei eine Arretiervorrichtung (80) für den Betätigungsmechanismus (50) umfasst ist oder der Betätigungsmechanismus (50) selbstarretierend ist.

10. Spreizmechanismus (30) nach Anspruch 8 oder 9, wobei der Handhebel (68, 70) einen kurzen Hebelarm (72) und einen langen Hebelarm (74) aufweist, wobei der kurze Hebelarm (72) an einem Ende mit dem beweglichen zweiten Rollenhalter (36) des Flaschenzugs (32) verbunden ist und an seinem anderen Ende gelenkig mit dem langen Hebelarm (74) verbunden ist, wobei der lange Hebelarm (74) in einem ersten Abstand von der Verbindung zum kurzen Hebelarm (72) um eine horizontale Drehachse (76) schwenkbar am Standrohr (12) befestigt ist, wobei der erste Abstand und ein zweiter Abstand der horizontalen Drehachse (76) vom Standrohr (72) so gewählt sind, dass bei einem Öffnen des aufspannbaren Traggerüsts (14) durch Verschwenken des langen Hebelarms (74) aus einer nach unten weisenden Endposition in eine nach oben weisende Endposition das mit dem beweglichen zweiten Rollenhalter (36) des Flaschenzugs (32) verbundene Ende des kurzen Hebelarms (72) einen Tiefpunkt durchläuft und bei Erreichen der nach oben weisenden Endposition des langen Hebelarms (74) eine Endposition oberhalb des Tiefpunkts einnimmt.

11. Aufspannbare Vorrichtung (10) mit einem Standrohr (12) und einem aufspannbaren Traggerüst (12) mit mehreren sternförmig auseinanderstrebenden Paaren von Tragarmen (16) und an den Tragarmen (16) angelenkten Stützstreben (18), wobei die Tragarme (16) an einer ersten Mittelhalterung (20) angelenkt sind und die Stützstreben (18) an einer zweiten Mittelhalterung (22) angelenkt sind, sowie einen Spreizmechanismus (30), der ausgebildet ist, das Traggerüst (14) durch eine Verringerung oder Vergrößerung des Abstands zwischen der ersten Mittelhalterung (20) und der zweiten Mittelhalterung (22) aufzuspannen oder zu schließen, **dadurch gekennzeichnet, dass** der Spreizmechanismus (30) gemäß einem der Ansprüche 1 bis 10 ausgebildet ist.

12. Aufspannbare Vorrichtung (10) nach Anspruch 11, **dadurch gekennzeichnet, dass** sie als Standschirm, insbesondere Mittelmastschirm oder Seitenarmschirm, als Wäschespinne oder als Kombination aus Wäschespinne und Mittelmastschirm ausgebildet ist.

## Claims

1. A spreading mechanism (30) for an expandable apparatus (10) including a stanchion (12) and an expandable supporting structure (14) having several pairs of support arms (16) extending apart in a star-shaped manner and support struts (18) hinged to the support arms (16), wherein the support arms (16) are hinged to a first central fixture (20) and the support struts (18) are hinged to a second central fixture (22), and the spreading mechanism (30) is designed to expand or close the supporting structure (14) by reducing or increasing the distance between the first central fixture (20) and the second central fixture (22), **characterized in that** the spreading mechanism (30) includes an actuating mechanism (50) and a pulley block (32) with a pulley block rope (40), a fixedly affixed first pulley block roll holder (34) and a movable second pulley block roll holder (36) each with one or more pulley block rolls (38), through which the pulley block rope (40) is guided, **characterized in that** the actuating mechanism (50) is connected to the movable second pulley block roll holder (36) of the pulley block (32) in such a way that an actuation of the actuating mechanism (50) causes a deflection of the movable second roll holder (36), and a fast end (42) of the pulley block rope (40) is connected to the first central fixture (20) or to the second central fixture (22) in such a way that, when the actuating mechanism (50) is actuated, it acts in a shifting manner on the central fixture (20, 22) to which it is connected, in order to change the distance of the central fixtures (20, 22) to each other, wherein the pulley block (32) is disposed in the interior of the stanchion (12).

2. The spreading mechanism (30) according to claim 1, wherein the pulley block (32) has a transmission ratio being between 2:1 and 10:1, in particular between 4:1 and 8:1.

3. The spreading mechanism (30) according to any one of claims 1 to 2, including a force assistance device (90), which is designed to permanently exert a force on the movable second pulley block roll holder (36) of the pulley block (32), which force is directed in the direction of expanding the supporting structure (14).

4. The spreading mechanism (30) according to claim 3, wherein the force assistance device (90) is designed as a spring device with a spring or a combination of springs, in particular spiral spring (92), gas spring and/or gas tension spring, and/or as a weight (94).

5. The spreader mechanism (30) according to claim 4, wherein the spring device has a linear or degressive or progressive spring characteristic.

6. The spreading mechanism (30) according to any one of claims 1 to 5, wherein the actuating mechanism (50) is connected tightly to the movable second pulley block roll holder (36) of the pulley block (32).

7. The spreading mechanism (30) according to claim 6, wherein the actuating mechanism (50) is connected to the movable second pulley block roll holder (36) of the pulley block (32) via a pull rope (52), a pull chain or via a rigid pull push rod (54).

8. The spreading mechanism (30) according to any one of claims 1 to 7, wherein the actuating mechanism (50) is designed as a lever (60), electric winch, as a hand pull rope (62), as a hand crank (64), foot pedal (66) or hand lever (68) for a pull rope (52), or as a hand lever (70) for a rigid pull push rod (54).

9. The spreading mechanism (30) according to any one of claims 1 to 8, wherein a locking apparatus (80) for the actuating mechanism (50) is included, or the actuating mechanism (50) is self-locking.

10. The spreading mechanism (30) according to claim 8 or 9, wherein the hand lever (68, 70) comprises a short lever arm (72) and a long lever arm (74), wherein the short lever arm (72) is connected at one end to the movable second pulley block roll holder (36) of the pulley block (32) and is articulated jointed at its other end with the long lever arm (74), wherein the long lever arm (74) is pivotally affixed to the stanchion (12) at a first distance from the connection to the short lever arm (72) about a horizontal axis of rotation (76), wherein the first distance and a second distance of the horizontal axis of rotation (76) from the stanchion (12) are chosen such that in the case of opening of the expandable supporting structure (14) by pivoting the long lever arm (74) from a downward-pointing end position to an upward-pointing end position, the end of the short lever arm (72) connected to the movable second pulley block roll holder (36) of the pulley block (32) passes through a low point and upon reaching the upward-pointing end position of the long lever arm (74) assumes an end position above the low point.

11. An expandable apparatus (10) having a stanchion (12) and an expandable supporting structure (12) with a plurality of pairs of support arms (16) extending apart in a star-shaped manner and support struts (18) hinged to the support arms (16), wherein the support arms (16) are hinged to a first central fixture (20) and the support struts (18) are hinged to a second central fixture (22), as well as a spreading mechanism (30), which is designed to expand or close the supporting structure (14) by reducing or increasing the distance between the first central fixture (20) and the second central fixture (22), **characterized in that** the spreading mechanism (30) is designed according to any one of claims 1 to 10.

12. The expandable apparatus (10) according to claim 11, **characterized in that** it is designed as a standing umbrella, in particular a center-mast umbrella or side-arm umbrella, as a rotary clothes dryer or as a combination of rotary clothes dryer and center-mast umbrella.

## Revendications

1. Mécanisme d'écartement (30) pour un dispositif (10) apte à être étendu, qui comprend un tube vertical (12) et une structure porteuse extensible (14) ayant plusieurs paires de bras de support (16) s'étendant en étoile et des entretoises de soutien (18) articulées sur les bras de support (16), les bras de support (16) étant articulés sur un premier support central (20) et les entretoises de support (18) étant articulées sur un deuxième support central (22), et le mécanisme d'écartement (30) est conçu pour étendre ou fermer la structure porteuse (14) en réduisant ou en augmentant la distance entre le premier support central (20) et le deuxième support central (22), **caractérisé en ce que** le mécanisme d'écartement (30) comprend un mécanisme d'actionnement (50) et un palan (32) ayant un câble de palan (40), un premier support de poulies (34) fixé de manière fixe et un deuxième support, mobile, de poulies (36), chacun doté d'une ou plusieurs poulies (38) sur lesquelles passe le câble de palan (40), **caractérisé en ce que** le mécanisme d'actionnement (50) est relié au deuxième support, mobile, de poulies (36) du palan (32) de telle sorte qu'un actionnement du mécanisme d'actionnement (50) provoque une déviation du deuxième support de poulies (36) mobile, et une extrémité libre (42) du câble du palan est reliée au premier support central (20) ou au deuxième support central (22) de telle sorte que, lors de l'actionnement du mécanisme d'actionnement (50), elle agisse par déplacement sur le support central (20, 22) auquel elle est reliée afin de modifier la distance entre les supports centraux (20, 22) l'un par rapport à l'autre, le palan (32) étant agencé à l'intérieur du tube vertical (12).

2. Mécanisme d'écartement (30) selon la revendication 1, dans lequel le palan (32) a un rapport de transmission compris entre 2:1 et 10:1, en particulier entre 4:1 et 8:1.

3. Mécanisme d'écartement (30) selon l'une des revendications 1 à 2, comprenant un dispositif d'assistance (90) qui est conçu pour exercer en permanence une force sur le deuxième support, mobile, de poulies (36) du palan (32), laquelle force est dirigée dans le sens d'une extension de la structure porteuse (14).

4. Mécanisme d'écartement (30) selon la revendication 3, dans lequel le dispositif d'assistance (90) est conçu sous la forme d'un dispositif à ressort comprenant un ressort ou une combinaison de ressorts, en particulier un ressort hélicoïdal (92), un ressort à gaz de poussée et/ou un ressort à gaz de traction, et/ou sous la forme d'un poids (94).

5. Mécanisme d'écartement (30) selon la revendication 4, dans lequel le dispositif à ressort présente une courbe caractéristique linéaire, dégressive ou progressive.

6. Mécanisme d'écartement (30) selon l'une des revendications 1 à 5, dans lequel le mécanisme d'actionnement (50) est relié au deuxième support, mobile, de poulies (36) du palan (32) de manière résistante à la traction.

7. Mécanisme d'écartement (30) selon la revendication 6, dans lequel le mécanisme d'actionnement (50) est relié au deuxième support, mobile, de poulies (36) du palan (32) par un câble de traction (52), une chaîne de traction ou une tige rigide (54) de traction-pression.

8. Mécanisme d'écartement (30) selon l'une des revendications 1 à 7, dans lequel le mécanisme d'actionnement (50) est conçu sous la forme d'un levier (60), d'un treuil électrique, d'un câble de traction manuel (62), d'une manivelle (64), d'une pédale (66) ou d'un levier à main (68) pour un câble de traction (52), ou sous la forme d'un levier à main (70) pour une tige rigide (54) de traction-pression.

9. Mécanisme d'écartement (30) selon l'une des revendications 1 à 8, dans lequel un dispositif de verrouillage (80) pour le mécanisme d'actionnement (50) est inclus ou le mécanisme d'actionnement (50) est autobloquant.

10. Mécanisme d'écartement (30) selon la revendication 8 ou la revendication 9, dans lequel le levier à main (68, 70) comprend un bras de levier court (72) et un bras de levier long (74), le bras de levier court (72) étant relié à une extrémité au deuxième support, mobile, de poulies (36) du palan (32) et étant relié de manière articulée à son autre extrémité au bras de levier long (74), le bras de levier long (74) étant fixé de manière pivotante au tube vertical (12) à une première distance de la liaison avec le bras de levier court (72) autour d'un axe de rotation horizontal (76), la première distance et une deuxième distance entre l'axe de rotation horizontal (76) et le tube vertical (72) étant choisies de telle sorte que, lors de l'ouverture de la structure porteuse extensible (14) par pivotement du bras de levier long (74) d'une position finale orientée vers le bas à une position finale orientée vers le haut, l'extrémité du bras de levier court (72) reliée au deuxième support, mobile, de poulies (36) du palan (32) passe par un point bas et, lorsque la position finale orientée vers le haut du bras de levier long (74) est atteinte, prend une position finale au-dessus du point bas.

11. Dispositif (10) apte à être étendu, comprenant un tube vertical (12) et une structure porteuse extensible (12) ayant plusieurs paires de bras de support (16) s'écartant en étoile et des entretoises de soutien (18) articulées sur les bras de support (16), les bras de support (16) étant articulés sur un premier support central (20) et les entretoises de support (18) étant articulées sur un deuxième support central (22), ainsi qu'un mécanisme d'écartement (30) qui est conçu pour étendre ou fermer la structure porteuse (14) en réduisant ou en augmentant la distance entre le premier support central (20) et le deuxième support central (22), **caractérisé en ce que** le mécanisme d'écartement (30) est conçu selon l'une des revendications 1 à 10.

12. Dispositif (10) apte à être étendu selon la revendication 11, **caractérisé en ce qu'**il est conçu sous la forme d'un parasol, en particulier d'un parasol à mât central ou à bras latéral, d'un séchoir à linge ou d'une combinaison de séchoir à linge et de parasol à mât central.
